# EUROPÄISCHE PATENTSCHRIFT

(11) **EP 0 022 572 B1**
(45) Veröffentlichungstag und Bekanntmachung des Hinweises auf die Patenterteilung: **11.04.1984**
(21) Anmeldenummer: 80104009.8
(22) Anmeldetag: 11.07.1980
(51) Int. Cl.: D06B 5/12, D06B 19/00

(54) **Verfahren und Vorrichtung zur Flüssigkeitsbehandlung von Fasermaterial**
Process and apparatus for the wet treatment of fibrous material
Procédé et installation pour le traitement au mouillé de matière fibreuse

(30) Priorität: 11.07.1979 DE 2928012; 05.10.1979 DE 2940470
(43) Veröffentlichungstag der Anmeldung: 21.01.1981
(73) Patentinhaber: Karrer System AG, CH-8702 Zollikon (CH)
(72) Erfinder: Karrer, Fritz, S-114 56 Stockholm (SE); Pedretti, Alberto, I-00197 Rom (IT); Mellgren, Per Gustav, Pointe Claire Que H9S-5K6 321 (CA)
(74) Vertreter: Sandmann, Joachim, Dr.

## Beschreibung

Die Erfindung betrifft ein Verfahren zur Flüssigkeitsbehandlung von Fasermaterial, insbesondere zum Färben oder Bleichen von Garn oder textiler Stückware, bei dem das Fasermaterial in einen Behälter eingebracht wird und die Flüssigkeit ggf. nach einem Evakuieren des Behälters und ggf. in vorgewärmtem Zustand in den Behälter eingefüllt wird, wobei das Fasermaterial imprägniert wird.

Ein derartiges Verfahren ist bereits bekannt (DE-A-19 27 651 und entsprechende US-A-3 631 691). Durch die dort vorgesehene Evakuierung wird die im Material befindliche Luft größtenteils entfernt, so daß die Flüssigkeit leichter in das Fasermaterial eindringt, bei dem es sich beispielsweise um Garn in Form von Kreuzspulen handelt. Während der anschließenden Behandlungsphase wird dann die Flüssigkeit mittels einer außerhalb des Behälters angeordneten und mit zwei im Behälter angeordneten Kammern verbundenen Pumpe umgewählzt, wobei die beiden Kammern nur durch das zu behandelnde Fasermaterial hindurch miteinander in Verbindung stehen. Auf diese Weise wird die Flüssigkeit bzw. Flotte zwangsweise durch das Behandlungsgut bewegt, wodurch ein innigen Kontakt der Flotte mit dem gesamten Fasermaterial erreicht werden soll. Diese mechanisch zwangsgesteuerte Flüssigkeitsströmung erfordert aber in erheblichem Umfang mechanische Energie sowie eine kostspielige Vorrichtungsausrüstung mit einer Pumpe, Rohrleitungen und Ventilen, zumal man festgestellt hat, daß im Interesse einer größtmöglichen Gleichheit in der Behandlung des Fasermaterials die Strömungsrichtung durch das Fasermaterial mehrmals umgekehrt werden sollte. Diese bekannten Maßnahmen haben bereits zu einer Verkürzung der Behandlungszeit geführt, die zur Erzielung des Behandlungserfolgs, beispielsweise einer vollständigen Färbung, erforderlich ist.

Der Erfindung liegt die Aufgabe zugrunde, die Flüssigkeitsbehandlung weiter zu verkürzen und zu vereinfachen, ohne daß auf eine vergleichbar gute Flüssigkeitseinwirkung auf das Fasermaterial verzichtet werden muß.

Diese Aufgabe wird erfindungsgemäß dadurch gelöst, daß die in den Behälter eingefüllte Flüssigkeit im wesentlichen ohne mechanisch zwangsgesteuerte Strömung durch örtliche Teilverdampfung bewegt und dadurch zur Einwirkung auf das Fasermaterial gebracht wird, wobei die Teilverdampfung durch eine kontrollierte Drucksenkung im Behälter gesteuert wird.

Durch den Wegfall der Zwangsströmung der in den Behälter eingefüllten Flüssigkeit durch Pumpen bzw. Aufbringen von Druckunterschieden vereinfacht sich das Verfahren und die zu ihrer Durchführung benötigte Vorrichtung. Durch die kontrollierte Drucksenkung im Behälter kommt es zu Verdampfungsvorgängen im ganzen Flüssigkeitsvolumen und insbesondere auch in der vom Fasermaterial aufgenommenen Flüssigkeit, wodurch eine die Behandlung beschleunigende Flüssigkeitsbewegung bzw. Flüssigkeitsdurchmischung erreicht wird, mit der die auf das Fasermaterial einwirkenden Stoffe verstärkt zum Fasermaterial transportiert werden und einem Abfall der Konzentration der Wirkstoffe in Fasermaterialnähe vorgebeugt wird.

Allerdings ist es bereits bekannt, in Haushaltswaschkesseln und beim Bleichen die eingefüllte Flüssigkeit durch Wärmezufuhr einer örtlichen Teilverdampfung zu unterziehen, wodurch die Flüssigkeit ohne mechanisch zwangsgesteuerte Strömung bewegt und dadurch verstärkt zur Einwirkung auf das Fasermaterial gebracht wird ("Grand Larousse encyclopedique" Paris, Stichwork "Lessiveuse"). Hier wird mit bei Atmosphärendruck kochender Flüssigkeit gearbeitet, was sich in solchen Anwendungsfällen verbietet, in denen das Fasermaterial eine schonende Behandlung mit einer Flüssigkeit erfordert, deren Temperatur Nicht 100°C erreichen darf. Im übrigen ist die Teilverdampfung allein durch Wärmezufuhr gegenüber einer Teilverdampfung durch Drucksenkung insofern nachteilig, als die Verdampfung im wesentlichen nur dort auftritt, wo die Wärme zugeführt wird, während sich eine Drucksenkung auf das gesamte Flüssigkeitsvolumen aufwirkt und zu einer gleichmäßigeren Verdampfung führt, die auch im Bereich des Fasermaterials erfolgt, wo eine Durchmischung der Flüssigkeit am wirksamsten ist.

Zweckmäßige Ausgestaltungen des Verfahrens ergeben sich aus den Unteransprüchen.

Die Behandlung bzw. Flüssigkeitseinwirkung kann bei Unterdruck, bei atmosphärischem Druck oder bei Überdruck (statischer Überdruck im System) erfolgen, so daß die im Einzelfall gewünschte Behandlungstemperatur eingehalten werden kann.

Die Teilverdampfung während der Behandlungsphase führt zu einer Senkung der Temperatur der Behandlungsflüssigkeit. Unter Umständen kann diese Temperatursenkung akzeptiert werden. Da jedoch beim Verdeln (Färben und Bleichen) trotz vergleichsweise kurzer Behandlungszeit bereits eine starke Abkühlung der Flüssigkeit auftritt, wird zweckmäßigerweise der Flüssigkeit eine den Wärmeverlust ausgleichende Wärmemenge zugeführt, was durch Einleiten kondensierenden Dampfes in die Flüssigkeit geschehen kann, so daß ggf. ohne äußere Flüssigkeitserwärmung das Verfahren wärmetechnisch reguliert werden kann.

Das Verfahren kann mit einer einzigen Flüssigkeitsfüllung durchgeführt werden, ggf. kann das Verfahren jedoch auch wiederholt bzw. mehrfach angewendet werden, indem das Fasermaterial mit Hilfe der Vakuumpumpe und evtl. zusätzlicher Druckluftzuführung entwässert wird und eine abermalige Vakuumimprägnierung des Fasermaterials mit der zurückerhaltenen restlichen Flüssigkeit vorgenommen wird, worauf dann eine weitere Behandlungsphase bei allmählicher und gleichmäßiger Teilverdampfung der Flüssigkeit erfolgt. Fallweise kann die Materialentfeuchtung zwischen dem beiden Behandlungsphasen auch entfallen und das Färbeverfahren evtl. durch eine pulsierende Flüssigkeitsbewegung mittels der vorhandenen Vakuumpumpe unterstützt werden.

Beim Bleichverfahren kann nach der Vakuumimprägnierung auch eine Aufwärmung des Bleichsubstrates nach Absaugung des Flüssigkeitsüberschusses auf bekannte Weise mit einer kalten Bleichflotte und Aufwärmung des imprägnierten Materials mittels eines Luft-Dampfgemisches erfolgen.

Nach Abschluß des Veredelungsverfahrens kann das Material im Behälter verbleiben und sehr effektiv durch mechanische Entwässerung mittels der vorhandenen Vakuumpumpe und mehrmaligem Einsaugen von Wasser in kürzester Zeit gespült werden. Ebenfalls kann das Fasermaterial im Behälter in kürzester Zeit getrocknet werden, wozu Warmluft und/oder ein Luft-Dampfgemisch durch das Fasermaterial hindurchgesaugt wird, wie es in den vorgenannten Patentschriften beschrieben ist.

Besonders einfach und mit geringem Vorrichtungsaufwand läßt sich färben, wenn alle erforderlichen Energien nur in Form von Dampf zugeführt werden, der direkt eingeleitet wird. Auf diese Weise kann sowohl die zur Erwärmung der Flüssigkeit erforderliche Wärmemenge aufgebracht, durch Nutzung der Dampfdrucks eine den Färbevorgang unterstützen de pulsierende Bewegung der Färgeflotte erreicht und ggf. durch Kondensation des mit der Färbeflotte im Gleichgewicht stehenden Dampfes eine Drucksenkung erzielt werden, die ein langsames Weitersieden (Teilverdampfung) der Färbeflotte gewährleistet.

Die Vorteile des erfindungsgemäßen Verfahrens und der entsprechenden Vorrichtung betreffen folgende Punkte:
- wesentliche Energieeinsparung
- Verbilligung der Vorrichtung
- Einsparung an Behandlungszeit
- größtmögliche Schonung des Fasermaterials wegen kurzer Einwirkungszeit bei minimaler Flüssigkeitsbewegung und ruhendem Substrat; keine Flusenbildung, keine Schaumbildung, keine Koagulierungsgefahr; geringer Bleich- und Kochschwund
- erhöhte Gleichmäßigkeit der Behandlungseinwirkung durch Wegfall zwangsgesteuerter Flüssigkeitsumwälzung.

Es ist zu berücksichtigen, daß der für den Behandlungserfolg maßgebende innige Kontakt der Behandlungsflüssigkeit, beispielsweise einer Färbeflotte, mit dem Fasermaterial durch die Agitation der bei der Teilverdampfung entstehenden und aufsteigenden Dampfblasen hervorgerufen wird, so daß eine möglichst gleichmäßig über das Fasermaterialvolumen verteilte Entstehung der Dampfblasen erwünscht ist. Das Entstehen der Dampfblasen ist jedoch insbesondere von den örtlich vorhandenen Druck-und Temperaturwerten abhängig, wobei geringe Schwankungen dieser Werte schon im Hinblick auf unterschiedliche Flüssigkeitsstandhöhen im Behälter bzw. im Fasermaterialvolumen nicht vermieden werden können. Zur weiteren Verbesserung der Gleichmäßigkeit der Einwirkung der Behandlungsflüssigkeit auf das Fasermaterial kann es daher von Vorteil sein, wenn das Fasermaterial während der Teilverdampfung kontinuierlich und langsam im Umlauf durch den Behälter bewegt wird. Dadurch wird erreicht, daß alle Bereiche des Fasermaterial die Zonen mit unterschiedlich intensiver Flüssigkeitseinwirkung durchlaufen, so daß im Ergebnis eine besonders gleichmäßige Behandlung erreicht wird.

Vorteilhafterweist wird im Falle einer Fasermaterialbewegung der Behälter nur teilweise mit der Flüssigkeit gefüllt und das Fasermaterial längs einer im wesentlichen senkrechten Umlaufbahn bewegt, wobei es abwechselnd in die Flüssigkeit eintaucht und aus ihr auftaucht. Hierbei wird die Umlaufbewegung des Fasermaterials zur Verringerung der erforderlichen Menge an Behandlungsflüssigkeit ausgenutzt. Daneben ergibt sich aber insbesondere der Vorteil, daß die primär auf die fortlaufende Flüssigkeitsverdampfung zurückgehende intensive Einwirkung auf das Fasermaterial durch die Schwerkraftwirkung unterstützt wird, die nach dem Auftauchen des Fasermaterials aus dem Flüssigkeitsbad auf die innerhalb des Fasermaterials verbliebene Flüssigkeit wirkt.

Wenn bei umlaufendem Fasermaterial das behandelte Fasermaterial in an sich bekannter Weise im Behälter gespüllt und durch Evakuieren des Behälters und/oder Durchblasen von Luft entwässert werden soll, ist es von Vorteil, mit nut teilweise vum Spülwasser gefülltem Behälter zu spülen und gleichzeitig zu entwässern, so daß das Fasermaterial beim Durchlaufen seiner im wesentlichen senkrechten Umlaufbahn abwechselnd im unteren Behälterbereich gespüllt und im oberen Behälterbereich entwässert wird.

Die Erfindung betrifft auch eine Vorrichtung, wie sie sich aus den Ansprüchen ergibt. Mit einer entsprechenden Vorrichtun kann ohne äußere mechanische Zwangsumwälzung eine intensive Flüssigkeitseinwirkung durch Teilverdampfung bei gleichmäßiger Einwirkung auf das gesamte Fasermaterial erzielt werden, insbesondere bei einer Ausbildung mit drehbarem Fasermaterialträger. Dabei kann durch Abstimmung des Drucks im Behandlungsbehälter einerseits und der Temperatur der Behandlungsflüssigkeit durch Regelung der Dampfzufuhr andererseits eine langsame und gleichmäßige Teilverdampfung während der Behandlungsdauer erreicht werden. Insbesondere kann das Verfahren isotherm durchgeführt werden, so daß mit im wesentlichen gleichbleibenden Temperatur- und Druckverhältnissen im Behandlungsbehälter gearbeitet werden kann.

Zweckmäßigerweise ist der Behandlungsbehälter langgestreckt und mit seiner Längsachse im wesentlichen waagerecht angeordnet. Hierdurch werden die statischen Druckunterschiede innerhalb der im Behandlungsbehälter befindlichen Flüssigkeit klein gehalten, und das vorhandene Behältervolumen läßt sich-insbesondere bei einem um eine waagerechte Achse drehbaren Materialträger-optimal nutzen.

Ausführungsbeispiele der Erfindung werden nachfolgend anhand einer schematischen Zeichnung erläutert. Es zeigt:
Fig. 1 eine erste Vorrichtung zum Behandeln von Fasermaterial mit einem stehenden Behälter und mehreren feststehenden senkrechten Materialträgern,
Fig. 2 eine zweite Vorrichtung mit einem feststehenden senkrechten Materialträger für Kreuzspulen, die zugleich für eine pulsierende Flüssigkeitseinwirkung auf das Fasermaterial vorgesehen ist,
Fig. 3 eine dritte Vorrichtung mit einem liegenden Behandlungsbehälter, in dem eine drehbarer waagerechter Materialträger angeordnet ist, und
Fig. 4 eine vierte Vorrichtung mit zwei Behältern zum Färben von Kreuzspulen mit dampfgesteuerter pulsierender Färbeflottenbewegung während der Teilverdampfung.

Gemäß Fig. 1 ist im unteren Teil des Behälters 1 eine innere Kammer 2 abgegrenzt, auf deren oberer Umgrenzungswand sich senkrecht angeordnete perforierte Rohre 3 abstützen, auf die wie angedeutet die zu behandelnden Garnspulen 4 aufgesteckt sind, die dabei in der äußeren Kammer 5 des Behälters 1 angeordnet sind. Auf diese Weise stehen die innere Kammer 2 und die äußere Kammer 5 über die perforierten Rohre nur durch das zu behandelnde Fasermaterial 4 hindurch miteinander in Verbindung. Eine Leitung 6 verbindet die äußere Kammer 5 mit einer Leitung 7, die mit den Absperrventilen 8 und 9 versehen ist. In entsprechender Weise ist die innere Kammer 2 durch die Leitung 10 an die Leitung 11 mit den Absperrventilen 12 und 13 angeschlossen.

Die Leitungen 7 und 11 sind mit ihrem linken Ende an eine Leitung 14 angeschlossen, die über einen Lufterhitzer 19 in eine Leitung 20 übergeht, in welche die Leitungen 7 und 11 mit ihren rechten Enden Einmünden. Eine Dampfzuleitung 21 ist über ein Ventil 22 an den Lufterhitzer 19 zur Lieferung der benötigten Wärmeenergie und über eine Ventil 24 an die Leitung 20 angeschlossen. An die Leitung 14 ist ferner eine Zufuhrleitung 25 für Druckluft mit einem Absperrventil 26 angeschlossen. Der Lufterhitzer 19 kann ebenfalls zur Anwärmung des gesamten Systems dienen.

Die Behandlungsflüssigkeit wird über die Leitung 31 zugeführt, die über die Zweigleitung 32 mit dem Absperrventil 36 an die äußere Behälterkammer 5 und über die Zweigleitung 33 mit dem Absperrventil 37 an die Leitung 10 und damit an die innere Behälterkammer 2 angeschlossen ist.

In ähnlicher Weise ist eine Evakuierleitung 28, in die eine Vakuumpumpe 29 mit einem behälterseitig angeordneten Kondensator 30 eingebaut sind, über eine Zweigleitung 34 mit einem Absperrventil 35 an die Leitung 10 und damit an die innere Behälterkammer 2 sowie über eine weitere Zweigleitung 41 mit dem Absperrventil 43 an das obere Ende der äußeren Behälterkammer 5 angeschlossen. Dort mündet auch das obere Ende der vom Lufterhitzer 19 ausgehenden Leitung 20, in die vor der Einmündung ein Absperrventil 42 eingebaut ist. Ferner mündet in das obere Ende des Behälters 1 eine entlüftungsleitung 45 mit einem Absperrventil 44.

In das obere Ende der äußeren Behälterkammer 5 ragt eine Druckfühler 46, der über eine Signalleitung 47 an eine Steuereinheit 48 angeschlossen ist. In ähnlicher Weise ist auch ein Temperaturfühler 49, der im unteren Bereich der perforierten Rohre 3 bzw. des zu behandelnden Fasermaterials 4 angeordnet ist, über eine Signalleitung 50 mit der Steuereinheit 48 verbunden. In die Evakuierleitung 28 ist zwischen der Vakuumpumpe 29 und der Aufteilung in die Zweigleitungen 34 und 41 ein verstellbares Drosselventil 51 eingeschaltet, das über eine Steuerleitung 52 zur Einhaltung eines einem eingegebenem Sollwertentsprechenden Drucks bzw. Unterdrucks, bei dem die gewünschte Teilverdampfung der Behandlungsflüssigkeit stattfinden kann, eingeregelt wird.

Unter dem Behälter 1 ist ein Heizmantel 55 angeordnet, in den eine mit der Dampfzuleitung 21 verbundene Dampfleitung 56 mit einem Regelventil 57 mündet. Vom Boden des Heizmantels 55 geht eine Kondensatablaufleitung 58 aus. Alternativ kann die Dampfleitung 56 wie die Leitung 6 direkt in die äußere Kammer 5 und/oder wie die Leitung 10 direkt in die innere Kammer 2 führen. Das Regelventil 57 wird über eine Steuerleitung 59 von der Steuereinheit 48 aus so eingeregelt, daß die im Behälter 1 vorhandene Behandlungsflüssigkeit im wesentlichen auf einer Sollwerttemperatur gehalten wird, die mit Hilfe des Temperaturfühlers 49 festgestellt wird. Ggf. kann eine entsprechende Erwärmung der Behandlungsflüssigkeit auch dadurch erfolgen, daß über die Leitung 6 Dampfmengen mit dem benötigten Wärmeeinhalt in die Behandlungsflüssigkeit eingeleitet werden. Die Zuführung der Wärme zum Ausgleich der Wärmeverluste insbesondere durch Teilverdampfung von der Unterseite des Behälters 1 her kann in vorteilhafter Weist zu einer im wesentlichen gleichmäßig über das gesamte Flüssigkeitsvolumen verteilten Dampfbildung beitragen, da auf diese Weise die unteren Flüssigkeitsschichten, in denen ein etwas höherer statischer Flüssigkeitsdruck herrscht, auch eine etwas höhere Temperatur aufweisen können, was die Dampfblasenbildung begünstigt.

Nach der Aufwärmung des Systems und Evakuierung des Behälters 1 wird die Behandlungsflüssigkeit über die Zweigleitung 32 und/oder 33 in den Behälter 1 eingefüllt, bis die Behandlungsflüssigkeit das zu behandelnde Fasermaterial 4 vollständig bedeckt. Darauf wird mittels der Vakuumpumpe 29 über die geöffnete Zweigleitung 41 der Druck im Behälter 1 auf einen Wert gesenkt, des beispielsweise zwischen 0,3 uodµ,6 bar beträgt, wobei der vorgesehene Druckwert mit Hilfe der Steuereinheit 48 eingeregelt wird. Bei diesem Unterdruck, der auf die Flüssigkeitstemperatur abgestimmt ist, findet eine teilweise Verdampfung der Flüssigkeit statt, und zwar im wesentlichen in allen Bereichen der von Flüssigkeit durchtränkten Fasermaterialien bzw. Spulen 4. Die Verdampfung hat eine intensive Bewegung und Durchmischung der Flüssigkeit zur Folge, wodurch der Veredelungsprozeß beschleunigt wird, der bereits in wenigen Minuten abgeschlossen sein kann. Zum Ausgleiche der Wärmeverluste durch Teilverdampfung wird der Flüssigkeit im Behälter 1 Wärme zugeführt, was durch eine mittels des Regelventils 57 in Abhängigkeit von der Temperatur um Fühler 49 geregelte Zufur von Dampf zum Heizmantel 55 und/oder durch direkt Einleitung von Dampf in die Behandlungsflüssigkeit geschehen kann. Ggf. kann auch durch wechselndes Senken und Heben des Drucks im Behälter 1 ein Pulsieren der Behandlungsflüssigkeit zur Intensivierung der Flüssigkeitsverteilung und der gleichmäßigen Einwirkung erreicht werden. Die Flüssigkeit kann dabei eine Art Schaukelbewegung ausführen, verbunden mit einer partiellen Flottenbewegung, so daß das Fasermaterial unter dem Flüssigkeitsspiegel im Behälter 1 verbleibt (Teilpulsierung).

Ggf. kann die Einwirkungsphase unter teilweiser Verdampfung der Flüssigkeit nach dem Abziehen und Wiedereinleiten der überschüssigen Behandlungsflüssigkeit wiederholt werden. Ferner kann das Fasermaterial im Behälter 1 intermittierend durch eine mechanische Entwässerung und eine Vakuumimprägnierung mittels Frischwasser intensiv gespült werden.

Schließlich ist die Vorrichtung so ausgebildet, daß das veredelte Material, insbesondere Chemiefasermaterial, in kürzester Zeit mittels Durchsaugung von Warmluft und/oder Luft-Dampfgemisch getrocknet werden kann, wie es aus den eingangs genannten Patentschriften bekannt ist. Die vorgesehene Leitungsführung in Verbindung mit den jeweiligen Ventilen schafft die Möglichkeit, alle in Frage kommenden Verfahrensschritte im Behälter 1 durchzuführen. Dabei kann insbesondere bei entsprechender Ventilstellung das Fasermaterial 4 wahlweise von innen nach außen, also von der Kammer 2 zur Kammer 5, oder von außen nach innen durchströmt werden, also von der Kammer 5 zur Kammer 2.

Gemäß Fig. 2 ist ein Behälter 70 vorgesehen, der durch einen Boden 71 in die Kammern 72 und 73 unterteilt ist. Durch die Kammer 72 erstreckt sich ein rohrförmiger Materialträger 74, der an seinem oberen Ende in die Kammer 73 mündet und nach unten aus dem Behälter 70 herausgeführt und mit einem Absperrventil 75 versehen ist. Am unteren Ende des Behälters 70 ist eine Heizkammer 76 gebildet, die durch eine Lochplatte 77 hindurch mit der Kammer 72 in Verbindung steht. In die Heizkammer 76 mündet eine mit einem Absperrventil 78 versehene Dampfleitung 79 zum direkten Einleiten von Dampf in den Behälter 70. Ferner ist eine Dampfleitung 80 mit einem Absperrventil 81 vorgesehen, die einen Wärmetauscher innerhalb der Heizkammer 76 bildet, so daß dem Behälter 70 auch Dampfwärme zugeführt werden kann, ohne daß der Dampf in den Behälter 70 ausströmt.

Der Materialträger 74 weist im Bereich der Kammer 72 einen perforierten Abschnitt auf, auf den Kreuzspulen 82 aufgesteckt sind. In das obere Ende der Kammer 72 münden eine Druckluftleitung 83 mit einem Absperrventil 84 sowie eine Dampfleitung 85 mit einem Absperrventil 86. Ferner ist ein Standhöhenanzeiger 87 vorgesehen, der den Flüssigkeitsstand in der Kammer 72 anzeigt. Angedeutet sind die obere Standhöhe 88 und die untere Standhöhe 89, zwischen denen der Flüssigkeitsspiegel bei einer pulsierenden Einwirkung auf das Fasermaterial der Kreuzspulen 82 pendelt.

Die Vakuumpumpe 90 mit vorgeschaltetem Kondensator 91 ist über eine Zweigleitung 92 mit einem Absperrventil 93 an die Kammer 73 sowie über eine parallele Zweigleitung 94 mit einem Absperrventil 95 an das obere Ende der Kammer 72 angeschlossen. In die Kammer 73 mündet ferner eine Dampfleitung 96 mit einem Absperrventil 97.

Mit der Vorrichtung gemäß Fig. 2 wird so gearbeitet, daß zuerst eine Vakuumimprägnierung mit Behandlungsflüssigkeit bei ca. 60°C erfolgt, die von unten über das zunächst geöffnete Absperrventil 75 zugeführt wird, Dann erfolgt während einiger Minuten eine fortgesetzte Entlüftung, wobei die restliche Luft aus dem Fasermaterial in Blasenform abgeht, da sich die Blasen im Vakuum erweitern. Dadurch entstehen günstigere Bedingungen für eine Diffusion. Hierauf erfolgt eine schnelle Aufwärmung durch direkt eingeleiteten Dampf, unterstützt durch eine pulsierende Flüssigkeitseinwirkung, die dadurch erzielt wird, daß im Wechsel eine positive und negative Druckdifferenz zwischen den Kammern 72 und 73 erzeugt wird, indem die der Vakuumpumpe 90 zugeordneten Absperrventile 93 und 95 abwechselnd geöffnet und geschlossen werden. Gleichzeitig erfolgt wie bereits beschrieben eine Teilverdampfung der Flüssigkeit. Damit ist eine einwandfreie kurzfristige Färbung ohne Zirkulation der Flotte und bei stillstehenden Kreuzpulen 82 gewährleistet.

Wie aus Fig. 3 zu ersehen umfaßt die dritte Vorrichtung einen mit waagerechter Achse angeordneten langgestreckten zylindrischen Behandlungsbehälter 101 und einen mit senkrechter Achse angeordneten Flüssigkeitsspeicherbehälter 102. Die Behälter 101 und 102 sind durch eine Überströmleitung 103 mit einem Überströmventil 104 miteinander verbunden.

In den unteren Bereich des Speicherbehälters 102 mündet eine Dampfleitung 105 mit einem Dampfventil 106. Vom Boden des Speicherbehälters 102 geht eine Leitung 107 mit einem Ventil 108 aus, die der Füllung des Speicherbehälters mit der Behandlungsflüssigkeit, beispielsweise einer Färbeflotte, sowie zum Ablaufen der Behandlungsflüssigkeit dient. Die Überströmleitung 103 ist an die Leitung 107 angeschlossen. Ferner sind am oberen Ende des Speicherbehälters 102 eine Druckluftleitung 109 mit einem Druckluftventil 110 und ein Entlüftungsventil 111 eingezeichnet.

Der Behandlungsbehälter 101 weist an seinem rechten Ende eine Beschickungsöffnung auf, die mit einem deckelartigen Verschluß 112 versehen ist. Im Behandlungsbehälter 101 ist ein langgestreckter zylindrischer Träger 113 mit in seiner Umfangsfläche vorgesehenen Perforationen 114 koaxial und drehbar mittels lagerartigen Unterstützungen 115 und 116 gelagert. Das rechte Ende des Trägers 113 ist durch eine Stirnplatte 117 verschlosssen, an der ein mit dem Verschluß 112 entfernbares einstellbares Halteteil 118 anliegt, das den Träger 113 an axialen Verlagerungen hindert. Am linken Ende ist der Träger 113 mit einem äußeren Zahnkranz 119 versehen, mit dem ein Ritzel 120 einer Antriebseinrichtung 121 kämmt, die einen Motor 122 mit einem Getriebe 123, eine Kupplung 124 und eine Antriebswelle 125 umfaßt, die durch die fest verschlossene Stirnwand das Behandlungsbehälters 101 geführt und gelagert ist sowie das Ritzel 120 trägt.

Im Behandlungsbehälter 101 ist eine ringförmige Trennwand 126 vorgesehen, die sich radial zwischen dem Mantel des Behandlungsbehälters und dem Träger 113 erstreckt, wodurch der Behälter 101 in eine Ablaufkammer 127 an linken Ende des Behälters 101 und in eine Fasermaterialkammer 128 unterteilt ist. Da der Träger 113 an seinem den Zahnkranz 119 tragenden linken Ende offen ist, bildet das Innere des zylindrischen Trägers 113 einen zentralen Fortsatz der Ablaufkammer 127. Die Kammern 127 und 128 stehen nur durch die Perforationen 114 des Trägers 113 in Strömungsverbindung miteinander.

Wie dargestellt ist das zu behandelnde Fasermaterial 129 in Schichten auf den Träger 113 aufgewickelt, und da die Perforationen 114 nur in dem vom Fasermaterial 129 bedeckten Axialbereich vorgesehen sind, verläuft die Strö- ,mungsverbindung zwischen den Kammern 127 und 128 außer durch die Perforationen 114 nur durch das Fasermaterial 129 hindurch.

Die Überströmleitung 103 mit dem Überströmventil 104 mündet wie dargestellt an der Unterseite des Behälters 101 in die Fasermaterialkammer 128. Die Überströmleitung 103 ist aber auch über eine Zweigleitung 130 mit einem Ventil 131 mit der Ablaufkammer 127 verbunden.

Ferner mündet eine Spülwasserleitung 132 mit einem Spülventil 133 an der Behälterunterseite in die Fasermaterialkammer 128. Auch ist eine vom unteren Ende der Ablaufkammer 127 ausgehende gesonderte Ablaufleitung 134 mit einem Ablaufventil 135 vorgesehen.

Ferner ist dem Behandlungsbehälter 101 eine Vakuumpumpe 136 zugeordnet, die über eine Saugleitung 137 mit einem Saugventil 138 an die Ablaufkammer 127 angeschlossen ist. Die Saugleitung 127 ist über eine Hilfssaugleitung 139 mit einem Hilfssaugventil 140 auch mit der Fasermaterialkammer 128 verbunden. Zwischen der Abzweigung der Hilfssaugleitung 139 und der Vakuumpumpe 136 sind in die Saugleitung 137 ein Wärmeaustauscher 141 mit einer ein Ventil 142 aufweisenden Wärmetauscherschlange 143 sowie ein Drosselventil 144 eingeschaltet, das den von der Vakuumpumpe 136 bestimmten Druck in der Ablaufkammer 127 auf einen gewünschten Wert einregelt.

Ferner mündet in die Fasermaterialkammer 128 an der Oberseite des Behälters eine Luftleitung 145 mit einem Luftventil 146. Durch diese Luftleitung 145 kann ggf. vorgewärmte Druckluft eingeleitet werden. Außerdem sind am Behälter 101 im Bereich der Fasermaterialkammer 128 ein Entlüftungsventil 147 sowie eine Entleerungsleitung 148 mit einem Entleerungsventii 149 angeschlossen.

Zur Steuerung der Vorrichtung, die ggf. auch teilweise von Hand vorgenommen werden kann, ist eine Steuereinheit 150 vorgesehen. Wie schematisch angedeutet ist die Steuereinheit 150 über Signalleitungen mit einem Temperaturfühler 151 im Behandlungsbehälter 101 und mit einem Temperaturfühler 1 52 im Speicherbehälter 102 sowie mit einem Flüssigkeitsstandhöhenfühler 1 53 und einem Druckfühler 154 in der Ablaufkammer 127 verbunden. Ferner gehen von der Steuereinheit 150 Steuerleitungen aus, die der Übersichtlichkeit wegen nicht zu allen zu betätigenden Ventilen sondern nur zum Drosselventil 144 sowie zum Überströmventil 104 bzw. zum Dampfventil 106 eingezeichnet sind. Diese dargestellten Steuerleitungen dienen der Regelung des Drucks und der Temperatur der Flüssigkeit während ihrer Teilverdampfung.

Nachfolgend wird die Betriebsweise der Vorrichtung erläutert: zu Beginn des Verfahrens ist die Behandlungsflüssigkeit (Färbeflotte) im Speicherbehälter 102 eingefüllt. Die Ventile 104, 108, 131, 133, 140 und 146 sind geschlossen, wie in Fig. 3 angedeutet. Die Färbeflotte wird durch Dampfzufuhr auf beispielsweise 135°C erwärmt und auf einen Druck von 3 bar gebracht. Die Vakuumpumpe 136 saugt Luft aus dem Behandlungsbehälter 101 sowie aus dem auf Träger 113 befindlichen Fasermaterial 129. Dabei wird ein Vakuum von beispielsweise 80% im Behandlungsbehälter 101 erzeugt. Gleichzeitig wird der Träger 114 mit dem Fasermaterial 129 mittels der Antriebseinrichtung 121 langsam gedreht, beispielsweise mit ein bis zwei Umdrehungen pro Minute.

In der zweiten Stufe wird das Überströmventil 104 geöffnet, so daß die Färbflotte in den Behandlungsbehälter 101 strömt. Infolge der Druckverhältnisse strömt die Färbeflotte schnell in beispielsweise nur 100 Sekunden zum Behandlungsbehälter und dringt durch das Fasermaterial 129 und die Perforationen 114 hindurch in die Ablaufkammer 127 ein. Der Druck im Speicherbehälter 102 wird weiterhin auf 3 bar gehalten, und ein gleich hoher Druckwert herrscht in der Fasermaterialkammer 128 außerhalb des Fasermaterials 129. Infolge der Vakuumpumpe 136 und der entsprechenden Regelung des Drosselventils 144 wird in der Ablaufkammer 127 ein niedrigerer Druck von beispielsweise etwa 2,9 bar aufrecht erhalten. Dieser Druckunterschied zeigt sich in unterschiedlichen Standhöhen in der Ablaufkammer 127 und in der Fasermaterialkammer 128. Der Träger 113 wird weiterhin kontinuierlich gedreht. Ggf. kann eine Umkehrung der Durchströmungsrichtung vorgenommen werden, indem an Stelle der Ventile 104 und 138 die Ventile 131 und 140 geöffnet werden. Eine pulsierende Durchströmung, bei der beispielsweise die Ventile 104 und 138 20 Sekunden lang und die Ventile 131 und 140 zehn Sekunden lang geöffnet werden, kann ggf. zweckmäßig sein.

Dann wird zum Beispiel isotherm gefärbt. Dabei wird der Träger 113 beispielsweise mit zwei bis drei Umdrehungen pro Minute gedreht. Das Dampfventil 106 ist teilweise geöffnet, damit Dampf in einer solchen Menge eingeleitet wird, daß die vorgesehene Färbetemperatur von beispielsweise 135°C aufrecht erhalten bleibt. Diese Temperatur herrscht auch innerhalb des Fasermaterials 129. Hierbei siedet die Färbeflotte, wobei sie mit einer vergleichsweise großen Diffusionsgeschwindigkeit in das Fasermaterial eindringt. Aus der Ablaufkammer 127 wird Wasserdampf bei etwa 2,9 bar und 133°C abgezogen. Im Wärmeaustauscher 141 beträgt der Druck etwa 2,85 bis 2,90 bar. Dieser Färbevorgang unter kontinuierlichem Sieden der Färbeflotte erfolgt während einer Zeitdauer von 5 bis 10 Minuten oder mehr.

Fakultativ kann der Färbevorgang bei allmählich sinkendem Druck und sinkender Temperatur durchgeführt werden. Dabei sind die Ventile 104 und 138 geschlossen, und das Hilfssaugventil 140 ist geöffnet. Dieser Färbevorgang kann 5 bis 10 Minuten oder länger durchgeführt werden. Zweckmäßigerweise kann darauf hingewirkt werden, daß in kurzen Abständen beispielsweise von einer Minute eine gleichmäßige Temperatur in jeder Fasermaterialschicht gewährleistet ist. Selbstverständlich wird auch während dieses Verfahrensschritts der Träger 113 mit dem Fasermaterial 129 gedreht.

Die nächste Verfahrensstufe betrifft das Ablaufen der heißen Färbeflotte. Dabei sind sowohl das Saugventil 138 wie das Hilfssaugventil 140 geschlossen, jedoch sind die Ventile 104, 108 und 131 geöffnet. Bei Temperaturen unter 100°C wird auch das Luftventil 146 geöffnet.

Die letzte Verfahrensstufe bilden das Spülen und Entwässern des Fasermaterials im Behandlungsbehälter 101. Dabei sind die Ventile 133, 138 und 146 geöffnet, wobei das Spülwasser nur im unteren Bereich des Behälters steht, während durch den oberen Bereich Luft gesaugt wird. Der Träger 113 mit dem Fasermaterial 129 wird auch hierbei weitergedreht, so daß das Fasermaterial mit seinen in Umfangsrichtung hintereinander angeordneten Abschnitten abwechselnd gespült und entwässert wird. Dabei kann auch Spülwasser mittels der Vakuumpumpe 136 abgeführt werden. Ein schnelles Entleeren der Spülflüssigkeit erfolgt bei geöffneten Ventilen 104, 131 und 146. Eine kurze Extraktion der Feuchtigkeit aus dem Fasermaterial 129 erfolgt dann dadurch, daß nur die Ventile 138 und 146 geöffnet sind.

Gemäß Fig. 4 umfaßt die vierte Vorrichtung einen Behandlungsbehälter 160, der wie der Behälter 1 gemäß Fig. 1 in eine innere Kammer 161 und eine äußere Kammer 162 unterteilt ist, in der perforierte Träger 163 für Kreuzspulen 164 angeordnet sind, sowie einen Flüssigkeitsbehälter 165. Die beiden Behälter 160 und 165 sind an ihren unteren Enden durch eine Flüssigkeitsleitung 166 mit einem Ventil 167 miteinander verbunden. Die Flüssigkeitsleitung 166 mündet wie dargestellt direkt in die innere Kammer 161, ist aber über eine Zweigleitung 168 mit einem Ventil 169 auch mit der äußeren Kammer 162 des Behälters 160 verbunden. In die Flüssigkeitsleitung 166 mündet auf der dem Flüssigkeitsbehälter 165 zugeordneten Seite des Ventils 167 eine Zu- und Ablaufleitung 170 mit einem Ventil 171.

Die beiden Behälter 160 und 165 sind in ihrem oberen Bereich durch eine Dampfleitung 172 mit Ventilen 173 und 174 sowie durch eine Evakuierleitung 175 mit Ventilen 176 und 177 miteinander verbunden. Eine Dampfzuleitung 178 führt über ein Ventil 179 in den unteren Bereich des Flüssigkeitsbehälters 165 sowie über ein Regelventil 180 zum zwischen den Ventilen 173 und 174 angeordneten mittleren Abschnitt der Dampfleitung 172.

An den mittleren Abschnitt der Evakuierleitung 175 zwischen den Ventilen 176 und 177 ist eine Leitung 181 angeschlossen, in die zunächst ein Kondensator 182 mit einem Regelventil 183 und dahinter eine Vakuumpumpe 184 eingebaut sind.

Mit dieser Vorrichtung kann wie folgt gearbeitet werden: Zunächst wird bei geschlossenem Ventil 167 und geöffnetem Ventil 171 die Färbeflotte über die Leitung 170 in den Flussigkeitsbehälter 165 eingeführt, worauf das Ventil 171 wieder geschlossen wird und die Flotte im Behälter 165 dadurch auf die gewünschte Temperatur gebracht wird, daß durch das geöffnete Ventil 179 heißer Dampf in die Flüssigkeit eingeleitet wird. Nach dem Öffnen des Ventils 167 strömt die Flüssigkeit durch die Flüssigkeitsleitung 1 66 in den mit zu färbenden Kreuzspulen 164 beschickten Behandlungsbehälter 160. Zur Vermeidung eines Gegendrucks im Behälter 160 wird das Ventil 176 geöffnet. Nachdem der Flüssigkeitsspiegel im Behandlungsbehälter 160 bis über die Kreuzspulen 164 angestiegen ist, wird die Färbeflotte im Behandlungsbehälter 160 dadurch zum langsamen Kochen gebracht, daß der Behälterdruck allmählich gesenkt wird, was auch ohne Zuhilfenahme der Vakuumpumpe 184 allein mit dem Kondensator 182 und dem Regelventil 183 möglich ist. Die Einwirkung der Flotte auf das Fasermaterial der Kreuzspulen 164 wird durch das Entstehen und Aufsteigen der Dampfblasen innerhalb der Flotte und die damit verbundene Durchmischung der Flotte intensiviert. Des weiteren wird der Färbevorgang dadurch beschleunigt, daß die Ventile 173 und 174 in der Dampfleitung 172 wechselweise kurzzeitig geöffnet bzw. geschlossen werden, so daß der Flotte im Behandlungsbehälter 160 eine pulsierende Bewegung erteilt wird.

Die Vorrichtung bietet die Möglichkeit, bei entsprechender Ventilstellung und unter Nutzung des Drucks des in der Leitung 178 vorhandenen Wasserdampfes sowie ggf. der Saugwirkung der Vakuumpumpe 184 das Färbeverfahren mehrstufig durchzuführen, indem die Färbeflotte aus dem Behandlungsbehälter 160 durch die Flüssigkeitsleitung 166 in den Flüssigkeitsbehälter 165 zurückgeführt wird, um dann das vorbeschriebene Verfahren zu wiederholen. Eine vollständige Entleerung des Behandlungsbehälters 160 wird durch Offnen des Ventils 169 in der Zweigleitung 168 erreicht. Nach Beendigung des Färbevorganges kann die Flotte auch über die Leitung 170 ganz abgezogen werden.

## Patentansprüche

1. Verfahren zur Flüssigkeitsbehandlung von Fasermaterial, insbesondere zum Färben oder Bleichen von Garn oder textiler Stückware, bei dem das Fasermaterial in einen Behälter eingebracht wird und die Flüssigkeit ggf. nach einem Evakuieren des Behälters und ggf. in vorgewärmten Zustand in den Behälter eingefüllt wird, wobei das Fasermaterial imprägniert wird, dadurch gekennzeichnet, daß die in den Behälter eingefüllte Flüssigkeit im wesentlichen ohne mechanisch zwangsgesteuerte Strömung durch örtliche Teilverdampfung bewegt und dadurch zur Einwirkung auf das Fasermaterial gebracht wird, wobei die Teilverdampfung durch eine kontrollierte Drucksenkung im Behälter gesteuert wird.

2. Verfahren nach Anspruch 1, dadurch gekennzeichnet, daß die Drucksenkung im Behälter durch Kondensation von dem Behälter entnommenden Dampf erzielt wird.

3. Verfahren nach Anspruch 1 oder 2, dadurch gekennzeichnet, daß die in den Behälter eingefüllte Flüssigkeit vor ihrer durch Drucksenkung bewirkten Teilverdampfung unter Überdruck gesetzt und auf über 100°C erwärmt wird.

4. Verfahren nach einem der Ansprüche 1 bis 3, dadurch gekennzeichnet, daß die in den Behälter eingefüllt Flüssigkeit während der Teilverdampfung in einem die Abkühlung durch die Teilverdampfung im wesentlichen ausgleichenden Maß erwärmt wird.

5. Verfahren nach Anspruch 4, dadurch gekennzeichnet, daß die in den Behälter eingefüllte Flüssigkeit durch Einleitung und Kondensation von Dampf erwärmt wird.

6. Verfahren nach einem der Ansprüche 1 bis 5, dadurch gekennzeichnet, daß der in den Behälter eingefüllten Flüssigkeit während ihrer Teilverdampfung bzw. Einwirkung auf das Fasermaterial auch eine pulsierende Bewegung erteilt wird.

7. Verfahren nach Anspruch 6, dadurch gekennzeichnet, daß die pulsierende Bewegung durch stoßweises Einleiten von Dampf erzielt wird.

8. Verfahren nach einem der Ansprüche 1 bis 7, dadurch gekennzeichnet, daß das Fasermaterial während der Teilverdampfung kontinuierlich und langsam im Umlauf durch den Behälter bewegt wird.

9. Verfahren nach Anspruch 8, dadurch gekennzeichnet, daß der Behälter nur teilweise mit der Flüssigkeit gefüllt und das Fasermaterial längs einer im wesentlichen senkrechten Umlaufbahn bewegt wird, wobei es abwechselnd in die Flüssigkeit eintaucht und aus ihr auftaucht.

10. Verfahren nach Anspruch 8 oder 9, bei dem zwischen oder am Ende der Flüssigkeitsbehandlung die Flüssigkeit aus dem Behälter abgezogen und das behandelte Fasermaterial im Behälter gespült und durch Evakuieren des Behälters und/oder Durchblasen von Luft entwässert wird, dadurch gekennzeichnet, daß mit nur teilweise von Spülwasser gefülltem Behälter gespült und gleichzeitig entwässert wird, so daß das Fasermaterial beim Durchlaufen seiner im wesentlichen senkrechten Umlaufbahn abwechselnd im unteren Behälterbereich gespült und im 'öberen Behälterbereich entwässert wird.

11. Verfahren nach einem der Ansprüche 1 bis 10, bei dem das Fasermaterial nach der Leerung des Behälters von überschüssiger Flüssigkeit im Behälter getrocknet wird, dadurch gekennzeichnet, daß das Fasermaterial durch Evakuieren des Behälters zuerst mechanisch entfeuchtet und dann mittels Durchsaugen von Warmluft getrocknet wird.

12. Vorrichtung zur Durchführung des Verfahrens nach den Ansprüchen 1 bis 11, mit einem Behälter, in dem ein Träger für das Fasermaterial angeordnet ist, mit einem Behälteranschluß für die Behandlungsflüssigkeit, mit einer Heizeinrichtung zum Aufwärmen des Behälterinhalts, mit einer Druckeinrichtung zum Aufbau eines Behälterdrucks und mit einer Einrichtung zur kontrollierten Senkung des Behälterdrucks, dadurch gekennzeichnet, daß die Einrichtung zur kontrollierten Änderung des Behälterdrucks eine Vakuumpumpe (29) ist, der ein Druckregler (51) zur Einstellung des Drucks in Behälter (1) zugeordnet ist.

13. Vorrichtung nach Anspruch 12, dadurch gekennzeichnet, daß der Druckregler (51) ein Ventilorgan aufweist, das den Behälter (1) mit änderbarem Durchströmquerschnitt mit der Vakuumpumpe (29) verbindet.

14. Vorrichtung zur Durchführung des Verfahrens nach den Ansprüchen 1 bis 11, mit einem Behälter, in dem ein Träger für das Fasermaterial angeordnet ist, mit einem Behälteranschluß für die Behandlungsflüssigkeit, mit einer Heizeinrichtung zum Aufwärmen des Behälterinhalts, mit einer Druckeinrichtung zum Aufbau eines Behälterdrucks und mit einer Einrichtung zur kontrollierten Senkung des Behälterdrucks, dadurch gekennzeichnet, daß die Heizeinrichtung und die Druckeinrichtung von einer in den Behälter (160 bzw. 165) mündenden Dampfzuleitung (178) mit einem Regelventil (179 bzw. 180) gebildet sind und daß die Einrichtung zur kontrollierten Senkung des Behälterdrucks von einem an das obere Behälterende angeschlossenen Kondensator (182) gebildet ist.

15. Vorrichtung nach Anspruch 14, dadurch gekennzeichnet, daß dem Kondensator (182) eine Vakuumpumpe (184) nachgeschaltet ist.

16. Vorrichtung nach einem der Ansprüche 12 bis 15 mit einem im Behälter angeordnet perforierten Träger für das Fasermaterial, der die Fasermaterialkammer und eine Ablaufkammer innerhalb des Behälters, die mit der Vakuumpumpe verbunden ist, voneinander abgrenzt und mittels seiner durchströmbaren Perforationen miteinander verbindet, dadurch gekennzeichnet, daß der Träger (113) für das Fasermaterial (129) mit im wesentlichen waagerechter Achse drehbar im langgestreckten Behandlungsbehälter (101) gelagert ist und daß eine Antriebseinrichtung (121) zum Rotieren des Trägers (113) vorgesehen ist.

## Claims

1. A process for the wet treatment of fibrous material, in particular dyeing or bleaching of yarn or textile piece goods wherein the fibrous material is introduced into a vessel and the liquid is filled into the vessel, if desired in preheated condition and, if desired, upon evacuation of the vessel, the fibrous material being impregnated, characterized in that the liquid filled into the vessel is moved, substantially without any mechanically force-controlled flow, by local partial evaporation, thereby being caused to act on the fibrous material, the partial evaporation being controlled by controlled pressure reduction in the vessel.

2. The process as claimed in claim 1, characterized in that the pressure reduction in the vessel is achieved by condensating vapor removed from the vessel.

3. The process as claimed in claim 1 or 2, characterized in that prior to its partial evaporation caused by pressure reduction, the liquid filled into the vessel is placed under positive pressure and heated to more than 100°C.

4. The process as claimed in one of claims 1 to 3, characterized in that during its partial evaporation the liquid filled into the vessel is heated to a degree which substantially balances the cooling caused by the partial evaporation.

5. The process as claimed in claim 4, characterized in that the liquid filled into the vessel is heated by the introduction and condensation of vapor.

6. The process as claimed in one of claims 1 to 5, characterized in that also a pulsating motion is imparted to the liquid filled into the vessel during its partial evaporation or action on the fibrous, material.

7. The process as claimed in claim 6, characterized in that the pulsating motion is obtained by intermittent introduction of vapor.

8. The process as claimed in one of claims 1 to 7, characterized in that the fibrous material is moved continuously and slowly in circulation through the vessel during the partial evaporation.

9. The process as claimed in claim 8, characterized in that the vessel is filled only partly with the liquid and the fibrous material is moved along a substantially vertical path of circulation, alternatingly dipping into the liquid and emerging from the same.

10. The process as claimed in claim 8 or 9, wherein between or at the end of the liquid treatment the liquid is withdrawn from the vessel and the fibrous material treated is rinsed in the vessel and dehydrated by evacuating the vessel and/or blowing through air, characterized in that the rinsing is effected with the vessel only partly filled with rinsing water and the dehydration is carried out at the same time so that the fibrous material, while passing through its substantially vertical path of circulation, is rinsed in the lower portion of the vessel and dehydrated in the upper portion of the vessel.

11. The process as claimed in one of claims 1 to 10, wherein upon emptying of the vessel the fibrous material is dried of excess liquid in the vessel, characterized in that first moisture is extracted mechanically from the fibrous material by evacuating the vessel and then the fibrous material is dried by sucking through hot air.

12. An apparatus for carrying out the process as claimed in claims 1 to 11, comprising a vessel in which a carrier is arranged for the fibrous material, a vessel connection for the treatment liquid, a heater means for warming up the contents of the vessel, a pressure means for establishing pressure in the vessel, and a means for the controlled reduction of the pressure in the vessel, characterized in that the means for the controlled variation of the pressure in the vessel in a vacuum pump (29) with which a pressure controller (51) is associated to adjust the pressure in the vessel (1 ).

13. The apparatus as claimed in claim 12, characterized in that the pressure controller (51) comprises a valve member which establishes communication between the vessel (1) and the vacuum pump (29) at variable flow cross section.

14. An apparatus for carrying out the process as claimed in claims 1 to 11, comprising a vessel in which a carrier is arranged for the fibrous material, a vessel connection for the treatment liquid, a heater means for warming up the contents of the vessel, a pressure means for establishing pressure in the vessel, and a means for the controlled reduction of the pressure in the vessel, characterized in that the heater means and the pressure means are embodied by a vapor supply line (178) opening into the vessel (160 or 165) and including a regulating valve (179 and 180, respectively), and in that the means for the controlled reduction of the pressure in the vessel is embodied by a condenser (182) connected to the upper end of the vessel.

15. The apparatus as claimed in claim 14, characterized in that a vacuum pump (184) is connected downstream of the condenser (182).

16. The apparatus as claimed in one of claims 12 to 15, comprising a perforated carrier for the fibrous material arranged in the vessel and defining the fibrous material compartment with respect to a discharge compartment inside the vessel and connected to the vacuum pump, at the same time, interconnecting the compartments by its perforations which permit flow- through, characterized in that the carrier (113) for the fibrous material (129) is rotatably supported in the elongated treatment vessel (101), with a substantially horizontal axis, and in that a drive means (121) is provided for rotating the carrier (113).

## Revendications

1. Procédé pour le traitement au mouillé de matière fibreuse en particulier pour la teinture ou le blanchissement de fil ou d'articles textiles en pièce, procédé dans lequel la matière fibreuse est introduite dans un récipient et le liquide est versé dans le récipient, éventuellement, après évacuation de ce dernier, et éventuellement, à l'état préchauffé, opération pendant laquelle la matière fibreuse est imprégnée, caractérisé en ce que le liquide introduit dans le récipient est mis en mouvement essentiellement sans faire appel à un courant à commande mécanique forcée par évaporation partielle locale et porté ainsi à réagir sur la matière fibreuse, l'évaporation partielle étant commandée par un abaissement contrôlé de la pression dans la récipient.

2. Procédé selon la revendication 1, caractérisé en ce que l'abaissement de pression dans le récipient est obtenu par condensation de la vapeur prélevée sur le récipient.

3. Procédé selon l'une des revendications 1 ou 2, caractérisé en ce que le liquide versé dans le récipient est mis sous surpression avant son évaporation partielle provoquée par l'abaissement de pression et chauffé à une température supérieure à 100°C.

4. Procédé selon l'une quelconque des revendications 1 à 3, caractérisé en ce que le liquide versé dans le récipient est chauffé pendant l'évaporation partielle et ce dans une mesure permettant d'égaliser le refroidissement au cours de l'évaporation partielle par cette dernière.

5. Procédé selon la revendication 4, caractérisé en ce que le liquide versé dans le récipient est chauffé par amenée et condensation de vapeur.

6. Procédé selon l'une quelconque des revendications 1 à 5, caractérisé en ce que l'on communique au liquide versé dans le récipient un mouvement pulsatoire pendant son évaporation partielle ou pendant sa réaction sur la matière fibreuse.

7. Procédé selon la revendication 6, caractérisé en ce que le mouvement pulsatoire est obtenu par une amenée de vapeur par saccades.

8. Procédé selon l'une quelconque des revendications 1 à 7, caractérisé en ce que la matière fibreuse est mise en mouvement pendant l'évaporation partielle d'une manière continue et lente et ce en parcourant le récipient.

9. Procédé selon la revendication 8, caractérisé en ce que le récipient est rempli par la liquide uniquement en partie et que la matière fibreuse est mise en mouvement le long d'une trajectoire essentiellement verticale, opération pendant laquelle elle est introduite dans le liquide et sortie de ce dernier à tour de rôle.

10. Procédé selon l'une des revendications 8 ou 9 lors duquel le liquide est retiré du récipient entre temps ou à la fin du traitement et la matière fibreuse traitée est rincée dans le récipient et drainée par évacuation du récipient et/ou en soufflant de l'air, procédé caractérisé en ce que le rinçage a lieu à l'aide d'eau de rinçage ne remplissant que partiellement le récipient avec drainage simultané de manière à ce que la matière fibreuse soit rincée à tour de rôle dans la partie inférieure du récipient sur sa périphérie essentiellement verticale, puis drainée dans la partie supérieure du récipient.

11. Procédé selon l'une quelconque des revendications 1 à 10 pendant lequel la matière fibreuse est séchée après évacuation du récipient et après avoir vidé ce dernier du liquide en excès, procédé caractérisé en ce que la matière fibreuse est d'abord déshydratée mécaniquement en procédant à une évacuation du récipient et ensuite séchée par aspiration d'air chaud.

12. Installation pour la mise en oeuvre du procédé selon l'une quelconque des revendications 1 à 11, comportant un récipient dans lequel est aménagé un support pour la matière fibreuse, un raccordement de récipient pour le liquide de traitement, un équipement de chauffage pour chauffer le contenu du récipient, un équipement de pression pour établirune pression de récipient et un équipement servant à l'abaissement contrôlé de la pression du récipient, installation caractérisée en ce que l'équipement de contrôle du changement de la pression est une pompe à vide (29) à laquelle est affectée un régulateur de pression (51) destiné au réglage de la pression dans le récipient (1). ).

13. Installation selon la revendication 12, caractérisée en ce que le régulateur de pression (51) présente une soupape qui relie le récipient (1) à section variable de courant à la pompe à vide (29).

14. Installation pour la mise en oeuvre du procédé selon l'une quelconque des revendications 1 à 11 comportant un récipient dans lequel est aménagé un support pour la matière fibreuse, un raccordement de récipient pour le liquide de traitement, un équipement de chauffage pour chauffer le contenu du récipient, un équipement de pression pour établir une pression de récipient et un équipement servant à l'abaissement contrôlé de la pression du récipient, installation caractérisée en ce que l'équipement de chauffage et celui de la pression sont constitués par une conduite de vapeur (178) comporte une soupape de réglage (179 our 180), conduite qui débouche dans le récipient (160 ou 165) et que l'équipement destiné au contrôle de l'abaissement de la pression dans le récipient est constitué par un condenseur (182) raccordé à l'extrémité supérieure du récipient.

15. Installation selon la revendication 14, caractérisée en ce qu'une pompe à vide (184) est montée en aval du condenseur (182).

16. Installation selon l'une quelconque des revendications 12 à 15 comportant un support perforé pour la matière fibreuse aménagé dans le récipient, support délimitant la chambre de matière fibreuse et une chambre d'écoulement au sein du récipient, laquelle est reliée à la pompe à vide et met les 2 chambres en communication entre elles au moyen de ses perforations susceptibles d'être traversées par la courant, installation caractérisée en ce que le support (113) pour la matière fibreuse (129) est supporté de manière mobile et avec un axe essentiellement horizontal dans le récipient de traitement de forme allongée (101) et qu'un équipement d'entraînement (121) est prévu pour permettre la rotation du support (113).
